# EUROPÄISCHE PATENTSCHRIFT

(11) **EP 1 829 805 B1**
(45) Veröffentlichungstag und Bekanntmachung des Hinweises auf die Patenterteilung: **26.12.2012**
(21) Anmeldenummer: 07000298.5
(22) Anmeldetag: 09.01.2007
(51) Int. Cl.: B31B 1/04, B31B 1/06, B65H 3/12, B65H 3/34, B65H 3/04, B65H 3/52

(54) **Vorrichtung zum Vereinzeln von Schachtelzuschnitten**
Device for separating carton blanks
Dispositif destiné à la séparation de pièces découpées de cartonnages

(30) Priorität: 30.01.2006 DE 102006005676
(43) Veröffentlichungstag der Anmeldung: 05.09.2007
(73) Patentinhaber: Wilhelm Bahmüller Maschinenbau-Präzisionswerkzeuge GmbH, 73655 Plüderhausen (DE)
(72) Erfinder: Häfner, Walter, 73773 Aichwald (DE)
(74) Vertreter: Steimle, Josef

(56) Entgegenhaltungen:
- EP-A2- 0 925 909
- US-A- 3 988 017
- US-A- 4 363 478

## Beschreibung

Die Erfindung betrifft eine Vorrichtung zum Vereinzeln von Schachtelzuschnitten aus einem Stapel, mit den Merkmalen des Oberbegriffs des Anspruch 1.

Eine derartige Vorrichtung ist zum Beispiel aus der EP-A-0 925 909 bekannt. Bei dieser Vorrichtung wird der Stapel mit ersten, einen Abstand zueinander aufweisenden Bändern an eine Sperre herangefahren, welche den Stapel anhält. Die ersten Bänder werden permanent angetrieben und rutschen unter dem ersten Stapel durch. Zwischen den ersten Bändern sind zweite Bänder vorgesehen, die die gleiche Transportrichtung aufweisen, und welche mittels eines Getriebes zuschaltbar sind. Sind diese zweiten Bänder nicht in Betrieb, dann dienen diese zweiten Bänder als Bremse, die den untersten Schachtelzuschnitt zurückhalten. Dabei weisen diese zweiten Bänder eine größere Reibung auf als die ersten Bänder gegenüber dem Schachtelzuschnitt, so dass der Austrag der Schachtelzuschnitte aus dem Stapel über diese zweiten Bänder gesteuert werden kann. Werden die zweiten Bänder über das Getriebe zugeschaltet, dann wird jeweils der unterste Schachtelzuschnitt aus dem Stapel entfernt und unter der Sperre hindurchgeführt.

Als nachteilig hat sich bei dieser Vorrichtung herausgestellt, dass nicht nur die ersten Bänder relativ schnell abgenutzt werden, da sie permanent unter dem Stapel durchrutschen, sondern auch die Schachtelzuschnitte selbst in Mitleidenschaft gezogen werden, da sie mitunter Schleifspuren aufweisen.

Auch bei der Vorrichtung gemäß der US-A-4 363 478 sind Schleifspuren am Zuschnitt nicht zu vermeiden.

Die US-A-3 988 017 offenbart eine Transportvorrichtung, bei der ein Stapel mit Schachtelzuschnitten auf mehreren Transportbändern aufliegt. Der im Stapel unterste Schachtelzuschnitt wird mittels Transportbändern vom Stapel abgezogen. Diese Transportbänder werden über eine elektromagnetische Kupplung und eine elektromagnetische Bremse von einem allgemeinen Antriebsmechanismus angetrieben, welcher ständig in Betrieb ist. Die die Schachtelzuschnitte abziehenden und abtransportierenden Transportbänder können nur zu- und abgeschaltet werden. Außerdem werden beim Ansteuern der Kupplung und der Bremse Bauteile angesteuert, welche den Transportbändern vorgeschaltet sind. Über die Kupplung und die Bremse werden die Transportbänder also nur indirekt angesteuert. Dies kann zu verzögerten Reaktionen der Transportbänder auf die Ansteuerbefehle für die Kupplung und die Bremse kommen.

Der Erfindung liegt daher die Aufgabe zugrunde, eine Vorrichtung zum individuellen Vereinzeln von Schachtelzuschnitten bereitzustellen, welche einfacher aufgebaut ist und welche einem geringeren Verschleiß unterliegt und die die Schachtelzuschnitte schonend behandelt.

Diese Aufgabe wird bei einer Vorrichtung gelöst, die die Merkmale des Anspruchs 1 aufweist.

Im Gegensatz zum oben genannten Stand der Technik werden bei der erfindungsgemäßen Vorrichtung die ersten Bänder angehalten, wenn kein Schachtelzuschnitt aus dem Stapel ausgetragen werden soll, und werden die ersten Bänder dann gesteuert angetrieben, wenn dieser Austrag erfolgen soll.

Von Vorteil ist, dass zwischen diesen ersten Bändern und dem Schachtelzuschnitt keine Relativbewegung stattfindet, dass also diese ersten Bänder nicht durchrutschen und daher nicht, wie beim Stand der Technik, abgenutzt werden. Außerdem werden die Schachtelzuschnitte, die zum Teil auch hochwertig lackiert oder beschichtet sein können, nicht in Mitleidenschaft gezogen.

Erfindungsgemäß werden die ersten Bänder mittels eines Servomotors direkt angetrieben. Mit diesem Servomotor können die ersten Bänder schnell angefahren und angehalten werden, die Bänder können mit einer gewünschten Geschwindigkeit angetrieben werden und der Servomotor ist exakt ansteuerbar.

Bei einer vorteilhaften Weiterbildung liegen die zweiten Bänder in Transportrichtung vollständig hinter der Sperre. Die mittels der ersten Bänder aus dem Stapel heraustransportierten Schachtelzuschnitte, die unter der Sperre hindurchwandern, werden von den zweiten Bändern ergriffen und abtransportiert. Diese zweiten Bänder können permanent angetrieben sein und transportieren die Schachtelzuschnitte in die diese weiterverarbeitenden Bereiche.

Diese zweiten Bänder können entweder mit gleicher Geschwindigkeit wie die ersten Bänder oder mit einer höheren Geschwindigkeit wie die ersten Bänder angetrieben werden, so dass die Schachtelzuschnitte derart vereinzelt werden, dass sie einen Abstand zueinander aufweisen.

Zur Kostenreduzierung und zur Minimierung der Anzahl an unterschiedlichen Ersatzteilen bestehen die ersten und die zweiten Bänder aus dem gleichen Material, das heißt die ersten und die zweiten Bänder sind gleich.

Es besteht auch die Möglichkeit, die ersten und die zweiten Bänder so auszugestalten, dass sie die gleichen Reibungskräfte auf den Schachtelzuschnitt ausüben. Eine weitere Variante besteht darin, dass die ersten und die zweiten Bänder den gleichen Reibungsindex aufweisen.

Um die Anzahl an Bändern zu reduzieren ist vorgesehen, dass ein Teil der ersten Bänder als Vakuumbänder ausgebildet sind. Diese Vakuumbänder besitzen den Vorteil, dass sie den anliegenden Schachtelzuschnitt optimal ergreifen können und sicherstellen, dass dieser Schachtelzuschnitt ohne Schlupf von diesen ersten Bändern transportiert wird. Dabei ist das Vakuum variabel einstellbar.

Bei einer Weiterbildung ist vorgesehen, dass sich in Transportrichtung gesehen an die als Vakuumbänder ausgebildeten ersten Bänder als Vakuumbänder ausgebildete zweite Bänder anschließen. Diese als Vakuumbänder ausgebildeten ersten und zweiten Bänder liegen also in Transportrichtung gesehen hintereinander. Die Schachtelzuschnitte werden also vom einen Vakuumband ans andere Vakuumband übergeben, ohne dass ein Schlupf stattfindet. Durch das Ansaugen der Schachtelzuschnitte an die Oberseite des Vakuumbandes wird die Reibungskraft erhöht, wobei die Reibungskraft bezüglich des ersten Bandes im Wesentlichen gleich groß ist, wie die Reibungskraft bezüglich des zweiten Bandes.

Mit Vorzug sind bei einem Ausführungsbeispiel ein Teil der ersten Bänder mit einem ersten und ein andere Teil der ersten Bänder mit einem zweiten Servomoter antreibbar. Auf diese Weise müssen bei relativ kleinen Schachtelzuschnitten nicht alle ersten Bänder in Betrieb gesetzt werden, da mit dem ersten Antrieb lediglich ein Teil der ersten Bänder benutzt werden kann, der für den Transport von kleinen Schachtelzuschnitten ausreicht. Da bei der erfindungsgemäßen Vorrichtung die die Transportebene bildenden ersten Bänder in einen ersten und einen zweiten Teil aufgeteilt sind, kann bei von der Rechteckform abweichenden, z.B. L-förmigen Zuschnitten der Teil der Transportbänder abgeschaltet werden, der den Schmalteil des Zuschnitts unter der Sperre hindurchtransportiert hat und dann am darüber liegenden Zuschnitt anliegt. Dieser abgeschaltete Teil der ersten Transportbänder transportiert dann nicht mehr den darüber liegenden Zuschnitt. Der nach hinten abstehende L-Flügel wird aber vom anderen Teil der ersten Bänder weitertransportiert, bis dieser die Sperre passiert hat. Dann kann dieser andere Teil ebenfalls stillgesetzt werden.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist.

Die Zeichnung zeigt in:
- Figur 1: eine perspektivische Darstellung einer im Bereich einer Sperre vorgesehenen Antriebseinheit; und
- Figur 2: eine perspektivische Darstellung der gegenüberliegenden Längsseite mit einem dem Stapel entnommenen Schachtelzuschnitt.

In den Figuren 1 und 2 ist mit dem Bezugszeichen 10 eine Transporteinheit dargestellt, mit der aus einem Stapel 12, bestehend aus einer Vielzahl übereinander gestapelter Schachtelzuschnitte 14, jeweils der unterste Schachtelzuschnitt 14 in Richtung des Pfeils 16 unter einer Sperre 18 hindurch ausgetragen wird. Der Stapel 12 liegt auf ersten Bändern 20, von denen ein erster Teil 22 (Figur 1) über eine erste Antriebswelle 24 und ein zweiter Teil 26 über eine zweite Antriebswelle 28 angetrieben werden. Der Antrieb erfolgt jeweils über einen nicht dargestellten Servomotor, der über eine geeignete Steuerung angesteuert wird. An die ersten Bänder 20 schließen sich in Transportrichtung (Pfeil 16) zweite Bänder 32 an, die für den Weitertransport einzelner, dem Stapel 12 entnommener Schachtelzuschnitte 14' dienen.

Die zweiten Bänder 32 laufen also in der gleichen Drehrichtung um und können die gleiche Transportgeschwindigkeit oder eine höhere Transportgeschwindigkeit wie die ersten Bänder 20 aufweisen. Deren Antrieb erfolgt über eine Antriebswelle 34.

In der Figur 1 ist noch erkennbar, dass einige der ersten Bänder 20 als Vakuumbänder 36 ausgebildet sind. Mittels des an diesen Vakuumbändern 36 anliegenden Unterdrucks wird der unterste Schachtelzuschnitt 14 angesaugt, wodurch sichergestellt wird, dass dieser schlupffrei transportiert wird. Dieser Schachtelzuschnitt 14 wird unter der Sperre 18 hindurch transportiert, wobei zwischen der Unterkante 38 der Sperre 18 und der Transportebene 40 ein Freiraum vorgesehen ist, der den Durchtritt eines einzigen Schachtelzuschnitts 14 erlaubt. Dieser Schachtelzuschnitt 14' wird von den zweiten Bändern 32 ergriffen und von Vakuumbändern 44 angesaugt, die sich im Anschluss an die Vakuumbänder 36 erstrecken.

Aus der Figur 2 ist ersichtlich, dass hinter der Sperre 18 ein Ausleger 42 angeordnet ist, an dem ein Träger 46 mit hintereinander liegenden Andrückrollen 48 befestigt ist. Diese Andrückrollen 48 gewährleisten einen schlupffreien Transport der Schachtelzuschnitte 14 auf den zweiten Bändern 32.

## Patentansprüche

1. Vorrichtung zum Vereinzeln von Schachtelzuschnitten (14) aus einem Stapel (12), mit mehreren ersten Bändern (20) zum Zuführen des Stapels (12) an eine Sperre (18), welche oberhalb der Transportebene (40) der ersten Bänder (20) angeordnet ist, und zwischen der Transportebene (40) und der Unterkante (38) der Sperre (18) ein Freiraum (30) herrscht, der den Durchtritt eines Schachtelzuschnitts (14) erlaubt, und mit zweiten Bändern (32), die die gleiche Transportrichtung (16) aufweisen, wie die ersten Bänder (20), wobei der Stapel (12) ausschließlich auf den ersten Bändern (20) aufliegt, **dadurch gekennzeichnet, dass** ein Teil der ersten Bänder (20) als Vakuumbänder (36) ausgebildet sind und dass der unterste Schachtelzuschnitt (14) aus dem Stapel (12) schlupffrei auf diesen ersten Bändern (20) transportiert wird, und dass die ersten Bänder (20) mittels eines Servomotors direkt angetrieben sind.

2. Vorrichtung nach Anspruch 1, **dadurch gekennzeichnet, dass** die zweiten Bänder (32) in Transportrichtung (16) vollständig hinter der Sperre (12) liegen.

3. Vorrichtung nach einem der vorhergehenden Ansprüche, **dadurch gekennzeichnet, dass** die ersten und die zweiten Bänder (20 und 32) aus dem gleichen Material bestehen.

4. Vorrichtung nach einem der vorhergehenden Ansprüche, **dadurch gekennzeichnet, dass** die ersten und die zweiten Bänder (20 und 32) die gleichen Reibungskräfte auf den Schachtelzuschnitt (14) ausüben.

5. Vorrichtung nach einem der vorhergehenden Ansprüche, **dadurch gekennzeichnet, dass** die ersten und die zweiten Bänder (20 und 32) den gleichen Reibungsindex aufweisen.

6. Vorrichtung nach einem der vorhergebenden Ansprüche, **dadurch gekennzeichnet, dass** sich in Transportrichtung gesehen an die als Vakuumbänder (36) ausgebildeten ersten Bänder (20) als Vakuumbänder (44) ausgebildete zweite Bänder (32) anschließen.

7. Vorrichtung nach Anspruch 6, **dadurch gekennzeichnet, dass** an den als Vakuumbänder (36) ausgebildeten ersten Bändern (20) und zweiten Bändern (32) das gleiche Vakuum anliegt.

8. Vorrichtung nach einem der vorhergehenden Ansprüche, **dadurch gekennzeichnet, dass** ein Teil der ersten Bänder (20) mit einem ersten und ein anderer Teil der ersten Bänder (20) mit einem zweiten Servomotor angetrieben sind.

9. Vorrichtung nach einem der vorhergehenden Ansprüche, **dadurch gekennzeichnet, dass** sich an die Sperre (18) Andrückrollen (48) anschließen, die den Schachtelzuschnitt (4) an die zweiten Bänder (32) andrücken.

## Claims

1. Device for separating carton blanks (14) from a stack (12), comprising a plurality of first belts (20) for supplying the stack (12) to a blocking device (18) which is arranged above the transport plane (40) of the first belts (20) and a free space (30) is present between the transport plane (40) and the bottom edge (38) of the blocking device (18) and allows the passage of a carton blank (14), also comprising second belts (32) having the same transport direction (16) as the first belts (20), wherein the stack (12) lies exclusively on the first belts (20), **characterised in that** some of the first belts (20) are configured as vacuum belts (36) and that the lowest carton blank (14) is transported slippage-free out of the stack (12) on the first belts (20) and that the first belts (20) are directly driven by means of a servo motor.

2. Device according to claim 1, **characterised in that**, seen in the transport direction (16), the second belts (32) lie entirely behind the blocking device (12).

3. Device according to one of the preceding claims, **characterised in that** the first and second belts (20 and 32) are made of the same material.

4. Device according to one of the preceding claims, **characterised in that** the first and second belts (20 and 32) exert the same frictional forces on the carton blank (14).

5. Device according to one of the preceding claims, **characterised in that** the first and second belts (20 and 32) have the same coefficient of friction.

6. Device according to one of the preceding claims, **characterised in that**, seen in the transport direction, second belts (32) configured as vacuum belts (44) follow on from the first belts (20) configured as vacuum belts (36).

7. Device according to claim 6, **characterised in that** the same vacuum is applied to the first belts (20) configured as vacuum belts (36) and to the second belts (32) configured as vacuum belts (36).

8. Device according to one of the preceding claims, **characterised in that** some of the first belts (20) are driven by means of a first servo motor and some others of the first belts (20) are driven by means of a second servo motor.

9. Device according to one of the preceding claims, **characterised in that** pressure rollers (48) which press the carton blank (4) against the second belts (32) adjoin the blocking device (18).

## Revendications

1. Dispositif pour séparer une par une d'une pile (12) des découpes de boîtes en carton (14), avec plusieurs premières bandes transporteuses (20) pour apporter la pile (12) à un dispositif de blocage (18) qui est disposé au-dessus du plan de transport (40) des premières bandes transporteuses (20), sachant qu'il existe, entre le plan de transport (40) et le bord inférieur (38) du dispositif de blocage (18), un espace libre (30) qui permet le passage d'une découpe de boîte en carton (14), et avec des deuxièmes bandes transporteuses (32) qui présentent la même direction de transport (16) que les premières bandes transporteuses (20), sachant que la pile (12) repose exclusivement sur les premières bandes transporteuses (20), **caractérisé en ce que** les premières bandes transporteuses (20) sont réalisées pour une partie d'entre elles sous la forme de bandes transporteuses à vide (36) et la découpe de boîte en carton (14) en position la plus basse est transportée hors de la pile (12) sans patinage sur ces premières bandes transporteuses (20), et **en ce que** les premières bandes transporteuses (20) sont directement entraînées, au moyen d'un servomoteur.

2. Dispositif selon la revendication 1, **caractérisé en ce que** les deuxièmes bandes transporteuses (32) se situent en totalité après le dispositif de blocage (18), dans la direction de transport (16).

3. Dispositif selon l'une des revendications précédentes, **caractérisé en ce que** les premières et les deuxièmes bandes transporteuses (20 et 32) sont constituées du même matériau.

4. Dispositif selon l'une des revendications précédentes, **caractérisé en ce que** les premières et les deuxièmes bandes transporteuses (20 et 32) exercent les mêmes forces de friction sur la découpe de boîte en carton (14).

5. Dispositif selon l'une des revendications précédentes, **caractérisé en ce que** les premières et les deuxièmes bandes transporteuses (20 et 32) présentent le même coefficient de friction.

6. Dispositif selon l'une des revendications précédentes, **caractérisé en ce que**, considéré dans la direction de transport, des deuxièmes bandes transporteuses (32) réalisées sous la forme de bandes transporteuses à vide (44) font suite aux premières bandes transporteuses (20) réalisées sous la forme de bandes transporteuses à vide (36).

7. Dispositif selon la revendication 6, **caractérisé en ce que** le même vide est appliqué aux deuxièmes bandes transporteuses (32) et premières bandes transporteuses (20) réalisées sous la forme de bandes transporteuses à vide (36).

8. Dispositif selon l'une des revendications précédentes, **caractérisé en ce qu'**une partie des premières bandes transporteuses (20) est entraînée par un premier servomoteur, et une autre partie des premières bandes transporteuses (20) par un deuxième servomoteur.

9. Dispositif selon l'une des revendications précédentes, **caractérisé en ce que** des rouleaux de pression (48) font suite au dispositif de blocage (18) et pressent la découpe de boîte en carton (14) contre les deuxièmes bandes transporteuses (32).
